# FASCICULE DE BREVET EUROPEEN

(11) **EP 2 078 150 B1**
(45) Date de publication et mention de la délivrance du brevet: **14.07.2010**
(21) Numéro de dépôt: 07848375.7
(22) Date de dépôt: 27.09.2007
(51) Int. Cl.: F02D 41/18, F02D 41/24, F02D 21/08, F02D 23/02

(54) **SYSTEME ET PROCEDE DE CONTROLE DU FONCTIONNEMENT D'UN MOTEUR A COMBUSTION INTERNE AVEC COMPENSATION DES ERREURS DE LA MESURE DE DEBIT D'AIR ADMIS**
SYSTEM UND VERFAHREN ZUR ÜBERWACHUNG DES BETRIEBS EINES VERBRENNUNGSMOTORS MIT FEHLERKOMPENSATION BEI DER ANSAUGLUFTSTROMMESSUNG
SYSTEM AND METHOD FOR MONITORING THE OPERATION OF AN INTERNAL COMBUSTION ENGINE WITH COMPENSATION FOR ERRORS IN THE INTAKE AIRFLOW MEASUREMENT

(30) Priorité: 11.10.2006 FR 0654206
(43) Date de publication de la demande: 15.07.2009
(73) Titulaire: Renault S.A.S., 92100 Boulogne-Billancourt (FR)
(72) Inventeur: TURPIN, Thomas, 91400 Orsay (FR)
(86) Numéro de dépôt international: PCT/FR2007/052037
(87) Numéro de publication internationale: WO 2008/043933

(56) Documents cités:
- EP-A- 1 647 692
- EP-A2- 0 962 642
- FR-A- 2 861 427
- GB-A- 2 342 721

## Description

La présente invention a pour objet un système et un procédé de contrôle du fonctionnement d'un moteur à combustion interne d'un véhicule automobile. Le contrôle du fonctionnement du moteur est géré par un ensemble de capteurs et d'actionneurs en fonction d'un ensemble de lois de contrôle, dites « stratégies logicielles », et de paramètres de caractérisation ou calibrations du moteur. L'ensemble de ces lois et paramètres peut être mémorisé dans une unité de commande électronique ou UCE.

Dans certains moteurs, on prévoit en outre un turbocompresseur comprenant une turbine entraînant un compresseur de façon à augmenter la pression de l'air admis dans les cylindres du moteur. La turbine est placée à la sortie du collecteur d'échappement du moteur et est entraînée par les gaz d'échappement. La puissance fournie par les gaz d'échappement à la turbine peut être modulée en installant une soupape de décharge ou en prévoyant des ailettes à géométrie variable sur la turbine. Le compresseur est monté sur le même axe mécanique que la turbine. Il comprime l'air qui entre dans le collecteur d'admission. De plus, les moteurs à combustion interne peuvent être équipés de circuits de recirculation partielle des gaz d'échappement du moteur (dits « EGR », pour Exhaust Gaz Recirculation) vers le circuit d'admission pour diminuer la quantité de rejets polluants. Le contrôle du fonctionnement du moteur est assuré de façon électronique pour régler notamment les débits optimaux d'air et de carburant. L'asservissement des débits réels par rapport aux débits de consigne se fait grâce aux mesures fournies par un ensemble de capteurs. Parmi ces capteurs, on peut citer le débitmètre qui assure la mesure du débit d'air frais entrant dans le moteur.

Des problèmes sont généralement rencontrés lors de l'utilisation des débitmètres à cause des dispersions de mesures innérantes à leur conception et à leur utilisation et présentes dès leur fabrication. De plus cette dispersion des résultats peut évoluer au cours du temps sous la forme d'une dérive entre débit d'air réel et mesuré. De même, le débit réel entrant dans le moteur, ou capacité d'admission du moteur, présente une dispersion dès la fabrication. Les stratégies de contrôle du fonctionnement du moteur doivent donc, non seulement, tenir compte des débit mesurés mais également des dispersions de ces débits mesurés.

Pour réduire les dérives et dispersions des mesures du débit d'air frais admis, les solutions apportées portent généralement sur le composant lui-même via, par exemple, des améliorations technologiques ou changements de procédés de fabrication. Pour obtenir des gains substantiels, ces solutions s'avèrent souvent coûteuses. Pour circonvenir ces problèmes, des systèmes et des procédés de commande du fonctionnement du moteur ont été développés de façon à utiliser des moyens de calculs pour corriger les dispersions des résultats de mesure.

On connaît par la demande de brevet français 2 857 055 (BOSCH), un procédé de correction des déviations du rapport de mélange air/carburant par rapport à une valeur de consigne par correction du débit d'air et/ou de carburant. On connaît également, par la demande de brevet français 2 860 268 (Renault), un procédé de contrôle du fonctionnement d'un moteur à combustion interne par régulation du flux d'air par l'intermédiaire de l'apprentissage d'une cartographie moteur. Un correctif estimé par cartographie tel qu'il y est décrit, est lourd et difficile à mettre en pratique. Le nombre de points à cartographier pour obtenir une correction efficace rend l'application de ce procédé difficilement utilisable dans un véhicule.

Le document EP 0 962 642 A2 divulgue un système dans lequel les dérives et dispersions des mesures du débit d'air frais admis sont diminuées par l'application d'une valeur de correction à une valeur de mesure. Cette valeur de correction est calculée sur la base de la proportion et la direction des dérives. Pour évaluer ces grandeurs, ce document propose l'utilisation d'un calcul d'écart-type ou de variance à partir des valeurs mesurées.

Au vu de ce qui précède, la présente invention a pour objet un système et un procédé permettant de compenser de façon simple, sans ajout de capteur supplémentaire et pour chaque moteur, la dispersion et la dérive du moyen de mesure du débit d'air frais admis dans un moteur à combustion interne. L'invention a également pour objet les conditions et le schéma logique nécessaire au déclenchement d'une procédure d'apprentissage de la correction du débit d'air mesuré.

Dans un mode de réalisation, le système de contrôle du fonctionnement d'un moteur à combustion interne de véhicule automobile suralimenté en air, comprend la réduction des dérives et dispersions d'un moyen de mesure du débit d'air frais basé sur la comparaison entre le débit d'air mesuré par le débitmètre d'une part et un estimateur de débit de gaz entrant dans le moteur d'autre part en l'absence de recirculation des gaz d'échappement (EGR). On quantifie le débit des gaz admis dans le moteur estimé et le débit d'air mesuré ainsi que les écarts-types des dispersions respectives. En l'absence d'EGR, le débit d'air admis est égal au débit de gaz admis dans le moteur. On compare alors débit d'air mesuré et débit des gaz admis dans le moteur estimé, à différents moments de la vie du véhicule et on en tire une table de correctifs permettant d'établir une fonction de correction du débit d'air.

Il est ainsi possible de réduire les écarts entre débit d'air mesuré et débit d'air entrant dans le moteur, quelles que soient les conditions de fonctionnement du moteur, y compris avec de l'EGR. L'invention apporte également une amélioration des méthodes de correction des débits d'air grâce à une correction de la mesure du débit d'air par apprentissage, une telle correction pouvant être appliquée dans le cadre de l'utilisation du véhicule par l'utilisateur final. De plus, la correction a lieu de façon transparente pour l'utilisateur et tout au long de la vie du véhicule, ce qui garantit une correction adaptée à l'évolution dans le temps du moteur.

Dans un mode de mise en oeuvre avantageux, on détermine l'écart-type de la dispersion des mesures du débit d'air entrant. Le débit optimal estimé des gaz admis dans le moteur est ensuite déterminé après comparaison des écarts-types des dispersions du débit d'air mesuré et du débit des gaz admis dans le moteur estimé. Enfin, une fonction de correction du débit d'air mesuré est calculée d'après les écarts constatés entre débit d'air mesuré et débit optimal estimé des gaz admis dans le moteur, lors de phases d'apprentissage.

Dans un mode de réalisation, l'apprentissage des correctifs est assujetti à la vérification de conditions d'apprentissage mémorisées. Une fois vérifiées, un signal déclencheur est émis en direction du moyen de comparaison pour calculer les correctifs du débit d'air mesuré.

La vérification des conditions d'apprentissage est assurée par un ensemble de portes logiques comparant les informations recueillies par un ensemble de capteurs aux données de référence.

La première porte logique permet de s'assurer que le moteur fonctionne dans des conditions suffisamment stables pour garantir la fiabilité du processus de correction. Ces conditions de stabilité peuvent être restreintes à des plages de température et de pression mémorisées. Par exemple et de façon non limitative, on peut citer une plage de température d'eau moteur, une plage de température extérieure ou une plage de pression atmosphérique.

Dans le cas d'un moteur équipé d'une turbocompresseur et d'une vanne commandée de redirection partielle des gaz d'échappement, la deuxième porte permet de vérifier, que la vanne de redirection des gaz d'échappement est fermée et que le turbocompresseur a compensé cette fermeture en maintenant le débit des gaz admis dans le moteur à un niveau constant.

La dernière porte reçoit le signal de la première porte, du moyen de vérification de l'état d'ouverture de la vanne de recirculation partielle des gaz d'échappement ainsi que du moyen de comparaison de la mesure du débit d'air admis avec la valeur de référence. Cette dernière porte déclenche l'émission du signal déclenchant l'apprentissage si chacun des trois signaux apportent une réponse positive.

Dans un mode de mise en oeuvre avantageux, on mémorise, dans une table de correctifs, les correctifs issus de la comparaison entre le débit optimal estimé des gaz entrant dans le moteur et le débit d'air mesuré, ainsi que les débits d'air mesurés correspondants, pour chaque point d'apprentissage.

Pour assurer la pérennité des données, la fiabilité de la correction tout au long de la vie du moteur, et pour éviter de recommencer le processus d'apprentissage après chaque arrêt du moteur, la table de correctifs est mémorisée dans une mémoire non volatile.

On détermine alors une fonction corrective du débit d'air mesuré à partir de la table de correctifs précédemment définie. Correctifs et fonctions de correction peuvent être définis comme des corrections d'erreurs additives ou multiplicatives.

Dans un mode de mise en oeuvre préféré, le débit d'air mesuré est corrigé par la fonction corrective. Ce débit d'air corrigé est ensuite fourni aux stratégies de contrôle utilisant la mesure de débit d'air frais pour diminuer l'impact des dispersions de la mesure d'air frais sur leur fonctionnement.

D'autres buts, caractéristiques et avantages de l'invention apparaîtront à la lecture de la description suivante, donnée uniquement à titre d'exemple non limitatif et faite en référence aux dessins annexés sur lesquels :
- la figure 1 illustre schématiquement les principaux éléments d'un moteur à allumage par combustion, et suralimenté en air.
- la figure 2 illustre, dans un mode de réalisation, le schéma logique régissant la stratégie de correction.
- la figure 3 illustre, dans un mode de réalisation, le schéma logique utilisé pour la vérification des conditions d'apprentissage.

Sur la figure 1 se trouve schématisé un moteur à combustion interne 1 comprenant quatre cylindres 1a. L'air frais pénétrant dans le répartiteur d'admission du moteur 2 traverse au préalable un compresseur 3a d'un turbocompresseur 3. Le turbocompresseur 3 est composé d'un compresseur 3a et d'une turbine 3b disposés sur le même axe. L'air frais, prélevé à l'extérieur, symbolisé par la flèche F, traverse tout d'abord un filtre à air 4, puis un débitmètre 5, avant de pénétrer dans le compresseur 3a. L'air comprimé par le compresseur 3a traverse, une conduite d'admission 6 contenant un capteur de pression 7 mesurant la pression de suralimentation du moteur 1 suivi d'une vanne à trois voies 8 capable de réguler un débit de recirculation partiel des gaz d'échappement (vanne EGR) avant de pénétrer dans le répartiteur d'admission 2.

Les gaz d'échappement issus du collecteur d'échappement 9, après combustion dans le moteur 1, traversent la conduite d'échappement et sont dirigés en partie dans la conduite de dérivation 10 du circuit EGR et la vanne 8, afin d'être en partie mis en recirculation après mélange dans l'air d'admission dirigé vers le répartiteur d'admission 2. L'autre partie des gaz d'échappement est amenée par la conduite d'échappement 12 sur la turbine 3b afin d'entraîner le compresseur 3a. A la sortie de la turbine 3b, les gaz d'échappement, traversent le coude d'échappement 13, puis un filtre catalytique pour oxydes d'azote optionnel 14 et/ou un filtre à particules optionnel 15, avant d'être rejetés dans l'atmosphère par le pot d'échappement 16. Le débitmètre 5, le turbocompresseur 3, le capteur de pression 7 et la vanne EGR 8 sont reliés au moyen de commande 17 via des liaisons électriques 18. Le moyen de commande 17 est relié électroniquement à une mémoire non volatile 19. L'ensemble 20 formé par le moyen de commande 17 et la mémoire non volatile 19 est intégré dans une unité de commande électronique (UCE) référencée 20 laquelle assure en outre la gestion du fonctionnement du moteur 1.

La stratégie d'apprentissage de la table de correctifs et de la correction de la mesure du débit d'air frais entrant, est illustrée par la figure 2. La stratégie commence par la mesure du débit d'air frais admis par le débitmètre 4, puis l'estimation de l'écart-type de la mesure du débit d'air par un moyen de calcul 21. Simultanément, un moyen d'estimation 22 estime le débit des gaz admis dans le moteur suivi par un moyen de calcul 23 qui calcule l'écart-type sur l'estimation du débit des gaz admis dans le moteur. Les valeurs de l'écart-type du débit d'air admis et du débit des gaz admis dans le moteur sont fournis au moyen de calcul 24 qui compare ces valeurs à une valeur de calibration (δ) et calcule le débit optimal estimé des gaz entrant dans le moteur. Le moyen de correction 25 calcule les correctifs et la fonction de correction du débit d'air mesuré, d'après le débit d'air fourni par le débitmètre 4, et le débit optimal estimé des gaz entrant dans le moteur fourni par le moyen de calcul 24, s'il a reçu un signal déclencheur d'apprentissage 26 provenant du moyen de vérification des conditions d'apprentissage 27. Le moyen de vérification 27 reçoit le débit des gaz admis dans le moteur estimé par le moyen d'estimation 22 et le débit d'air mesuré par le débitmètre 4. Le schéma logique du moyen de vérification 27 est détaillé sur la figure 3. Enfin, la fonction de correction calculée par le moyen de correction 25 est fournie au moyen de correction 28 en parallèle de la mesure d'air frais admis mesuré par le débitmètre 4 qui calcule alors le débit d'air frais admis corrigé.

La valeur corrigée du débit d'air admis est fournie à l'UCE 20 afin d'être utilisée dans les stratégies de contrôle du fonctionnement du moteur.

Le débit optimal estimé des gaz admis dans le moteur, provenant du moyen de correction 25, est calculé en comparant les écarts-types des dispersions du débit d'air mesuré (σ_{Qair}_ₘₑₛ) et du débit des gaz admis dans le moteur estimé (σ_{Qmot}_ₑₛₜ). Pour cela, on utilise la fonction : $\frac{\sqrt{{σ}_{Qair_mes}^{2} + {σ}_{Qmot_est}^{2}}}{2} \leq {σ}_{Qmot_est} - δ$

Dans le cas où cette inégalité est satisfaite, le débit optimal estimé des gaz admis dans le moteur est donné par : ${Q}_{mot_est_opti} = \frac{{Q}_{mot_est} + {Q}_{air_mes}}{2}$

Sinon le débit optimal estimé des gaz admis dans le moteur est égal à ${Q}_{mot_est_opti} = {Q}_{mot_est}$

Dans un mode de réalisation particulier, on peut utiliser, quels que soient les écart-types σ_{Qmot_est} et σ_{Qmot_mes} ${Q}_{mot_est_opti} = {Q}_{mot_est}$ dans les équations précédentes et par la suite, on a :

| | |
|---|---|
| Q_{mot_est} : | Débit des gaz admis dans le moteur estimé |
| Q_{mot_est_opti} : | Débit optimal estimé des gaz admis dans le moteur |
| Q_{air_mes} : | Débit d'air mesuré |
| σ_{Qmot_est} : | Ecart-type de la dispersion du débit des gaz admis dans le moteur estimé |
| σ_{Qmot_mes} : | Ecart-type de la dispersion du débit d'air mesuré |
| δ : | variable de calibration |

Le moyen de vérification des conditions d'apprentissage est détaillé sur la figure 3. Il est composé de trois portes logiques connectées d'une part aux moyens de comparaison eux-mêmes connectés aux différents capteurs et moyens de calcul et d'autre part à des actionneurs ou au moyen d'apprentissage de la table de correctifs.

Une première porte de type « ET » 29 voit sur ses entrées des signaux provenant des moyens de comparaison comparant les valeurs de référence aux mesures correspondantes, à savoir les conditions de stabilité 30, les conditions environnementales 31, ainsi que les conditions sur la durée écoulée depuis la dernière itération 32. Ses sorties sont connectées à la deuxième 34 et troisième porte 37. Les conditions environnementales incluent les résultats de mesures d'un ensemble de capteurs (non représentés) de température et de pression des conditions extérieures au véhicule (température extérieure, pression atmosphérique,....) et internes (température de l'eau de refroidissement, ..)

Une deuxième porte de type « ET » 34 voit sur ses entrées des signaux provenant de la première porte 29 et du moyen de comparaison 33 du débit des gaz admis dans le moteur 1 avec une valeur de référence. Ses sorties sont reliées au dispositif de commande 35 du turbocompresseur 3 et au dispositif de commande 36 de la vanne 7. Cette porte 34 n'est nécessaire que dans le cas où le moteur 1 est équipé d'une vanne d'EGR 7 et d'un turbocompresseur 3.

Une troisième porte de type « ET » 37 voit sur ses entrées des signaux provenant du dispositif de commande 36 de la vanne EGR 7, de la première porte 29 ainsi que du moyen de comparaison 38 du débit mesuré par le débitmètre 4 avec une plage de valeurs mémorisée. Sa sortie envoie un signal 26 au moyen de correction 25 déclanchant l'apprentissage de la table de correctifs. Les valeurs de référence utilisées par les différents moyens de comparaison forment les conditions d'apprentissage.

Il est à noter que dans le cas de la présence d'une vanne EGR 7 et d'un turbocompresseur 3, la vanne EGR 7 est fermée de façon à ce que le seul flux entrant dans le moteur 1 soit le flux d'air frais. Dans ces conditions, le débit d'air frais est égal au débit des gaz admis dans le moteur. On peut alors déterminer l'erreur de mesure du débitmètre 5. La fermeture de la vanne EGR 7 peut amener à une chute de pression en entrée du moteur 1 pouvant éloigner le débit des gaz entrant dans le moteur estimé du point de fonctionnement ayant déclenché l'apprentissage. Pour pallier cette baisse de pression ainsi que les variations de la pression de suralimentation qui pourraient en découler, des paramètres spécifiques peuvent être imposés à la régulation de suralimentation pour que le débit des gaz admis dans le moteur sans régulation des gaz d'échappement reste au maximum identique au débit des gaz admis dans le moteur avec recirculation.

Les erreurs sur la mesure du débit d'air frais peuvent être interprétées mathématiquement, soit comme des facteurs multiplicatifs, soit comme des facteurs additifs. La table de correctifs stocke les couples débit d'air mesuré et correctif pour chaque point d'apprentissage. On peut réaliser la moyenne de plusieurs mesures de débit d'air frais et de plusieurs calculs de débit des gaz admis dans le moteur estimé avant de procéder au stockage des valeurs. La table ainsi obtenue est stockée dans une mémoire non volatile 19 permettant d'assurer la pérennité des correctifs appris lors de l'arrêt du moteur 1. Le facteur de correction est alors interpolé à partir de la table de correctifs et le débit d'air corrigé.

Dans le cas d'une erreur multiplicative, le correctif est calculé ainsi : $Cor \left(i\right) = \frac{{Q}_{mot_esti_opti}}{{Q}_{air_mes}}$

Et le débit d'air corrigé ainsi : ${Q}_{air_corrigé} = k \times {Q}_{air_mes}$

Avec k = f(Cor) facteur de correction multiplicatif issu de la table de correctifs

Dans le cas d'une erreur additive, le correctif est calculé ainsi : $Corʹ \left(i\right) = {Q}_{mot_esti_opti} - {Q}_{air_mes}$

Et le débit : ${Q}_{air_corrigé} = kʹ + {Q}_{air_mes}$

Avec k' = f(Cor') facteur de correction additif issu de la table de correctifs

Cette correction est valable quelles que soient les conditions de fonctionnement du moteur 1, y compris avec de la recirculation des gaz d'échappement. Le débit d'air corrigé ainsi obtenu est fourni aux différentes stratégies de contrôle du fonctionnement du moteur via l'unité 20.

La présente invention permet de définir un système et un procédé de correction des dispersions et des dérives du débit d'air frais mesuré, basé sur un procédé d'apprentissage d'une table de correctifs dans des conditions particulières de fonctionnement du moteur, conditions dites d'apprentissage. Une fonction de correction est déduite de cette table et est utilisée pour corriger la mesure du débit d'air frais mesuré.

## Revendications

1. Système de contrôle du fonctionnement d'un moteur à combustion interne de véhicule automobile comprenant un organe de mesure du débit d'air admis (4) dans le moteur (1), un dispositif d'estimation du débit des gaz admis (22) dans le moteur (1), et une unité de commande électronique (UCE) (20), **caractérisé par le fait qu'**il comprend un moyen (21) pour déterminer l'écart-type de la dispersion du débit d'air mesuré en fonction de la valeur mesurée, un premier moyen de comparaison (24) de l'écart-type ainsi déterminé avec une valeur de calibration pour déterminer un débit optimal estimé des gaz entrant dans le moteur, et un moyen de correction (25) pour déduire une fonction de correction du débit d'air mesuré à partir du débit optimal estimé des gaz entrant dans le moteur et du débit d'air mesuré, lorsque des conditions d'apprentissage sont vérifiées.

2. Système de contrôle selon la revendication 1 dans lequel un deuxième moyen de comparaison (27) est capable de comparer les conditions instantanées aux conditions d'apprentissage mémorisées et capable de fournir un signal déclencheur (26) au moyen de correction (25).

3. Système de contrôle selon les revendications 1 ou 2 dans lequel le deuxième moyen de comparaison (27) comprend un ensemble de portes logiques « ET » contrôlant l'émission du signal déclencheur (26) vers le moyen de correction (25).

4. Système de contrôle selon la revendication 3 dans lequel une première porte voit sur ses entrées des signaux provenant des moyens de comparaison aux valeurs d'apprentissage des mesures des conditions de stabilité (30), des conditions environnementales (31), ainsi que de la durée écoulée depuis la dernière itération (32).

5. Système de contrôle selon la revendication 4 pour un moteur équipé d'un turbocompresseur (3) et d'une vanne commandée de recirculation partielle des gaz d'échappement (EGR) (8), dans lequel une deuxième porte (34) voit sur ses entrées des signaux provenant d'une première porte (29) et d'un moyen de comparaison (33) du débit des gaz admis dans le moteur avec les valeurs d'apprentissage, les sorties de la deuxième porte (34) étant reliées à des moyens de commande (35) du turbocompresseur (3) et de la vanne de recirculation partielle des gaz d'échappement (8).

6. Système de contrôle selon la revendication 5 dans lequel une troisième porte (37) voit sur ses entrées des signaux provenant des moyens de contrôle (36) de la vanne de recirculation, de la première porte (29) ainsi que d'un moyen de comparaison (38) du débit d'air mesuré par l'organe de mesure du débit d'air admis, un débitmètre (4), aux conditions d'apprentissage, la sortie de la troisième porte envoyant un signal déclencheur (26) au moyen de correction (25) pour déclencher la mémorisation des paramètres de fonctionnement du moteur.

7. Système de contrôle selon l'une des revendications précédentes dans lequel le moyen de correction comprend une table de correctifs capable de mémoriser une série de correctifs résultants d'une comparaison entre le débit optimal estimé des gaz entrant dans le moteur et le débit d'air mesuré ainsi qu'une série de valeurs de débits d'air mesurés correspondant chacune à l'un des correctifs.

8. Système de contrôle selon la revendication 7 comprenant une mémoire non volatile (19) dans laquelle est mémorisée la table de correctifs.

9. Procédé de contrôle du fonctionnement d'un moteur à combustion interne dans lequel on mesure le débit d'air frais admis dans le moteur (1) et on estime le débit des gaz admis dans le moteur, **caractérisé par le fait que** l'on détermine l'écart-type de la dispersion du débit d'air mesuré en fonction de la valeur mesurée, que l'on compare l'écart-type ainsi déterminé avec une valeur de calibration pour déterminer un débit optimal estimé des gaz entrant dans le moteur, et que l'on déduit du débit optimal estimé des gaz entrant dans le moteur, une table de correctifs et une fonction de correction du débit d'air mesuré lorsque des conditions d'apprentissage sont vérifiées.

10. Procédé de contrôle selon la revendication 9 **caractérisé par le fait que** les correctifs et la fonction de correction du débit d'air sont calculés comme des corrections à des erreurs multiplicatives et/ou additives.

## Claims

1. System for monitoring the operation of an internal combustion engine for a motor vehicle, comprising a member (4) for measuring the flowrate of air admitted into the engine (1), a device (22) for estimating the flowrate of gases admitted into the engine (1), and an electronic control unit (UCE) (20), which system is **characterized in that** it comprises a means (21) for calculating the standard deviation of the dispersion of the measured air flowrate as a function of the measured value, a first comparison means (24) for comparing this calculated standard deviation with a calibration value in order to determine an estimated optimum flowrate for the gases entering the engine, and a correction means (25) for deducing a correction function for the measured air flowrate from the estimated optimum flowrate of gases entering the engine and from the measured air flowrate, when learning conditions are verified.

2. Monitoring system according to Claim 1, in which a second comparison means (27) is capable of comparing the instantaneous conditions with the stored learning conditions and capable of sending a trigger signal (26) to the correction means (25).

3. Monitoring system according to Claim 1 or 2, in which the second comparison means (27) comprises a plurality of logic "AND" gates which monitor the sending of the trigger signal (26) to the correction means (25).

4. Monitoring system according to Claim 3, in which a first gate sees at its inputs signals coming from the means of comparison with the learning values for measurements of the stability conditions (30), environmental conditions (31), and the total time since the last iteration (32).

5. Monitoring system according to Claim 4 for an engine equipped with a turbocharger (3) and with a control valve for partial Exhaust Gas Recirculation (EGR) (8), in which a second gate (34) sees at its inputs signals coming from a first gate (29) and from a comparison means (33) for comparing the flowrate of gases admitted into the engine with the learning values, the outputs of the second gate (34) being connected to means (35) which control both the turbocharger (3) and the partial Exhaust Gas Recirculation valve (8).

6. Monitoring system according to Claim 5, in which a third gate (37) sees at its inputs signals coming from the recirculation valve monitoring means (36), from the first gate (29), and from a means (38) for comparing the air flowrate measured by the intake air flowrate measurement member, a flowmeter (4), with the learning conditions, the output of the third gate sending a trigger signal (26) to the correction means (25) in order to trigger the storing of the engine operating parameters.

7. Monitoring system according to one of the preceding claims, in which the correction means comprises a table of correctives capable of storing a series of correctives resulting from comparing the estimated optimum flowrate of gases entering the engine and the measured air flowrate, and a series of measured air flowrate values that each correspond to one of the correctives.

8. Monitoring system according to Claim 7, comprising a nonvolatile memory (19) in which the table of correctives is stored.

9. Method for monitoring the operation of an internal combustion engine, in which the rate of flow of fresh air admitted into the engine (1) is measured and the rate of flow of gases admitted into the engine is estimated, which method is **characterized in that** the standard deviation of the dispersion of the measured air flowrate as a function of the measured value is calculated, this calculated standard deviation is compared with a calibration value in order to determine an estimated optimum flowrate of gases entering the engine, and the estimated optimum flowrate of gases entering the engine is used to deduce a table of correctives and a correction function for the measured air flowrate when learning conditions are verified.

10. Monitoring method according to Claim 9, **characterized in that** the correctives and the correction function for the air flowrate are calculated as corrections to multiplying and/or additive errors.

## Patentansprüche

1. System zur Überwachung des Betriebs eines Kraftfahrzeug-Verbrennungsmotors, das ein Organ (4) zur Messung des Durchflusses von in den Motor (1) angesaugter Luft, eine Vorrichtung (22) zur Schätzung des Durchflusses der in den Motor (1) angesaugten Gase und eine elektronische Steuereinheit (UCE) (20) enthält, **dadurch gekennzeichnet, dass** sie eine Einrichtung (21) zur Bestimmung der Standardabweichung der Streuung des gemessenen Luftdurchflusses in Abhängigkeit vom gemessenen Wert, eine erste Vergleichseinrichtung (24) der so bestimmten Standardabweichung mit einem Kalibrierungswert, um einen geschätzten optimalen Durchfluss der in den Motor gelangenden Gase zu bestimmen, und eine Korrektureinrichtung (25) enthält, um eine Korrekturfunktion des gemessenen Luftdurchflusses ausgehend vom geschätzten optimalen Durchfluss der in den Motor gelangenden Gase und vom gemessenen Luftdurchfluss abzuleiten, wenn Lernbedingungen geprüft werden.

2. Überwachungssystem nach Anspruch 1, bei dem eine zweite Vergleichseinrichtung (27) die Augenblicksbedingungen mit den gespeicherten Lernbedingungen vergleichen und ein Auslösesignal (26) an die Korrektureinrichtung (25) liefern kann.

3. Überwachungssystem nach den Ansprüchen 1 oder 2, bei dem die zweite Vergleichseinrichtung (27) eine Einheit von "UND"-Logikgliedern enthält, die das Senden des Auslösesignals (26) an die Korrektureinrichtung (25) überwachen.

4. Überwachungssystem nach Anspruch 3, bei dem ein erstes Glied an seinen Eingängen Signale empfängt, die von den Vergleichseinrichtungen mit den Lernwerten der Messungen der Stabilitätsbedingungen (30), der Umgebungsbedingungen (31) sowie der seit der letzten Iteration (32) vergangenen Dauer stammen.

5. Überwachungssystem nach Anspruch 4 für einen mit einem Turbolader (3) und mit einem gesteuerten Ventil zur Teilrückführung der Abgase (EGR) (8) ausgestatteten Motor, bei dem ein zweites Glied (34) an seinen Eingängen Signale empfängt, die von einem ersten Glied (29) und von einer Vergleichseinrichtung (33) des Durchflusses der in den Motor angesaugten Gase mit den Lernwerten stammen, wobei die Ausgänge des zweiten Glieds (34) mit Steuereinrichtungen (35) des Turboladers (3) und des Ventils zur Teilrückführung der Abgase (8) verbunden sind.

6. Überwachungssystem nach Anspruch 5, bei dem ein drittes Glied (37) an seinen Eingängen Signale empfängt, die von den Überwachungseinrichtungen (36) des Rückführungsventils, vom ersten Glied (29), sowie von einer Vergleichseinrichtung (38) des vom Messorgan des Ansaugluftdurchflusses gemessenen Luftdurchflusses, einem Durchflussmesser (4), mit den Lernbedingungen stammen, wobei der Ausgang des dritten Glieds ein Auslösesignal (26) an die Korrektureinrichtung (25) sendet, um die Speicherung der Betriebsparameter des Motors auszulösen.

7. Überwachungssystem nach einem der vorhergehenden Ansprüche, bei dem die Korrektureinrichtung eine Korrekturwerttabelle enthält, die eine Reihe von Korrekturwerten, die aus einem Vergleich zwischen dem geschätzten optimalen Durchfluss der in den Motor gelangenden Gase und dem gemessenen Luftdurchfluss stammen, sowie eine Reihe von gemessenen Luftdurchflusswerten speichern kann, die je einem der Korrekturwerte entsprechen.

8. Überwachungssystem nach Anspruch 7, das einen nicht flüchtigen Speicher (19) enthält, in dem die Korrekturwerttabelle gespeichert ist.

9. Verfahren zur Überwachung des Betriebs eines Verbrennungsmotors, bei dem der Durchfluss von in den Motor (1) angesaugter Frischluft gemessen und der Durchfluss der in den Motor angesaugten Gase geschätzt wird, **dadurch gekennzeichnet, dass** die Standardabweichung der Streuung des gemessenen Luftdurchflusses in Abhängigkeit vom gemessenen Wert bestimmt wird, dass die so bestimmte Standardabweichung mit einem Kalibrierungswert verglichen wird, um einen geschätzten optimalen Durchfluss der in den Motor gelangenden Gase zu bestimmen, und dass vom geschätzten optimalen Durchfluss der in den Motor gelangenden Gase eine Korrekturwerttabelle und eine Korrekturfunktion des gemessenen Luftdurchflusses abgeleitet werden, wenn Lernbedingungen geprüft werden.

10. Überwachungsverfahren nach Anspruch 9, **dadurch gekennzeichnet, dass** die Korrekturwerte und die Korrekturfunktion des Luftdurchflusses als Korrekturen an multiplikativen und/oder additiven Fehlern berechnet werden.
